# EUROPÄISCHE PATENTSCHRIFT

(11) **EP 0 259 587 B1**
(45) Veröffentlichungstag und Bekanntmachung des Hinweises auf die Patenterteilung: **07.03.1990**
(21) Anmeldenummer: 87110711.6
(22) Anmeldetag: 24.07.1987
(51) Int. Cl.: A44B 19/58

(54) **Verfahren und Vorrichtung zum Entfernen von Verschlussgliedern von einem Reissverschlussband**
Method and apparatus for gapping a slide fastener stringer
Procédé et appareil pour former un intervalle dégarni de ses éléments d'accouplement sur une bande continue de fermeture à glissière

(30) Priorität: 14.08.1986 CH 3276/86
(43) Veröffentlichungstag der Anmeldung: 16.03.1988
(73) Patentinhaber: Firma Horlacher Hans, CH-8134 Adliswil (CH)
(72) Erfinder: Horlacher, Hans, CH-8134 Adliswil (CH)
(74) Vertreter: Blum, Rudolf Emil Ernst

(56) Entgegenhaltungen:
- EP-A- 0 096 777
- EP-A- 0 115 040
- DE-A- 1 928 698
- FR-A- 1 561 401
- US-A- 3 490 133
- US-A- 3 540 090

## Beschreibung

Die vorliegende Erfindung betrifft ein Verfahren zum Entfernen von Verschlussgliedern von einem Reissverschlussband mit einem Paar von Trägerbändern und mit schraubenlinienförmig oder mäanderförmig ausgebildeten, jeweils einen Kopfteil, Mittelteil und einen Basisteil aufweisenden Verschlussgliedern, die an benachbarten Längskanten angeordnet und aneinander gekuppelt sind, wobei man die Verschlussglieder entkuppelt und die Trägerbänder bezüglich einer Mittelebene symmetrisch ausrichtet, einen Abschnitt der Trägerbänder so anordnet, dass deren Verschlussglieder auf die Bahn eines Schneidelementes ausgerichtet sind, die zu entfernenden Verschlussglieder bezüglich der Schneidelemente positioniert, die Abschnitte der Trägerbänder festklemmt, die Kopfteile der zu entfernenden Verschlussglieder festklemmt, die Verschlussglieder durchschneidet und die an den Kopfteilen festgeklemmten Verschlussglieder in Richtung weg von den Trägerbändem abzieht, um einen gliederfreien Abschnitt zu erhalten sowie eine Vorrichtung zur Durchführung des Verfahrens.

Ein Verfahren und eine Vorrichtung dieser Art sind aus der EP-A 96 777 bekannt. Bei dem Verfahren werden die entkuppelten Verschlussglieder im wesentlichen vertikal und parallel zu einer Mittelebene symmetrisch ausgerichtet, die Verschlussglieder mit dem Basisteil auf die Bahn eines Schneidelementes ausgerichtet und an dem Kopfteil festgeklemmt, die Basisteil in einer senkrechten und zu der Mittelebene parallelen Richtung durchgeschnitten und die durchschnittenen an den Kopfteilen festgeklemmten Verschlussglieder vom Trägerband abgezogen, um den gliederfreien Abschnitt zu erzeugen.

Die Praxis hat nun gezeigt, dass mit diesem Verfahren sich keine durchwegs befriedigenden Resultate erzielen lassen, weil die Einwebkante aufgrund der Herstellungstoleranzen zwischen Band-Kette-Einwebkante ein Einschneiden am Rand des Bandes nicht verhindert werden kann.

Ziel der Erfindung ist es, ein Verfahren zu schaffen, bei dem dieser Nachteil nicht auftritt.

Dieses Ziel wird erfindungsgemäss mit den kennzeichnenden Merkmalen des Patentanspruches I erreicht.

Die erfindungsgemässe Vorrichtung zur Durchführung des Verfahrens mit einem ortsfesten Führungsblock, um die Verschlussglieder zu entkuppein und die Trägerbänder bezüglich einer Mittelebene symmetrisch zueinander auszurichten, mit einem Gegenhalter, der relativ zum Führungsblock verschiebbar ist, um die Verschlussglieder auszurichten, mit einer Einrichtung, um die Verschlussglieder bezüglich dem Schneidelement zu positionieren, mit einer Klemmeinrichtung, die relativ zum Führungsblock beweglich ist, um Abschnitte der Trägerbänder festzuklemmen, mit zwei Greifelement, die am Gegenhalter angeordnet und relativ zum Führungsblock beweglich sind, um die Kopfteile der positionierten Verschlussglieder festzuklemmen, und mit zwei Schneidelemente, die jeweils relativ zum Führungsblock verschiebbar sind, um mindestens eine Anzahl der positionierten Verschlussglieder durchzuschneiden, wobei der Gegenhalter und die zwei Greifelemente miteinander vom Führungsblock weg bewegbar sind, um die durchgeschnittenen Verschlussglieder von den Trägerbändern abzuziehen, ist dadurch gekennzeichnet, dass der Führungsblock zwei Flächen aufweist, die bezüglich der Mittelebene zueinander geneigt sind, dass die Klemmeinrichtung ein einstückiges Klemmorgan ist, das zwei Flächen aufweist, die komplementär zu den Flächen am Führungsblock ausgebildet sind, um die symmetrisch zueinander ausgerichteten Abschnitte der Trägerbänder festzuklemmen und die Verschlussglieder parallel zur Mittelebene so anzuordnen, dass der Mittelteil der Verschlussglieder oberhalb der Greifelemente freiliegen, und dass die Schneidelemente in einer zur Mittelebene querverlaufenden Richtung hin- und herbewegbar sind, um den freiliegenden Mittelteil der Verschlussglieder neben der Einwebekante durchzuschneiden.

Die mit der Erfindung erzeilbaren Vorteile sind im wesentlichen darain zu sehen, dass die Klemmung der Verschlussglieder einfacher und wirkungsvoller ist und durch die Lage des eingeklemmten Trägerbänders die Belastung der Einwebekante klein gehalten wird.

Bei einer bevorzugten Ausführungsform des erfindungsgemässen Verfahrens durchschneidet man den Mittelteil eines weiteren Verschlussgliedes zusätzlich unterhalb der Einwebekante. Dadurch wird neben dem gliederfreien Abschnitt ein Halbzahl erzeugt, um das Einfädeln eines Reissverschlussschiebers zu erleichtern.

Hierzu ist jedem Schneidelement ein zweites Schneidelement zugeordnet, das den Mittelteil eines weiteren Verschlussgliedes durchschneidet.

Im folgenden wird die Erfindung anhand der beiliegenden Zeichnungen näher erläutert.

Es zeigen:
Figur I ein schematisch dargestellter Schnitt durch eine Ausführungsform einer Vorrichtung,
Figur 2 einen Ausschnitt "A" der Figur I im vergrösserten Massstab,
Figur 3 die gleiche Ansicht wie Figur 2 einer bevorzugten Ausführungsform,
Figur 4 eine Ansicht in Richtung des Pfeiles B in Figur 3, und
Figur 5 eine Draufsicht auf die Verschlussglieder.

Wie aus der Figur I ersichtlich ist, enthält die Vorrichtung einen Führungsblock I, einen Gegenhalter 2, eine Klemmeinrichtung 3, zwei Greifelemente 4 und mindestens zwei Schneidelemente 5.

Das von einer Rolle zugeführte Reissverschlussband wird von einem nicht dargestellten Abschnitt am Führungsblock I getrennt und die beiden Trägerbänder 6 mit den Verschlussgliedern 7 nach unten symmetrisch zu einer Mittelebene 8 angeordnet. Das Trennen des Reissverschlussbandes unmittelbar vor dem Eintritt in die Vorrichtung gewährleistet, dass der Abstand von Lücke zu Lücke an beiden Verschlussgliederkanten genau gleich lang ist. Die Fördereinrichtung für das Reissverschlussband und die mit dieser zusammenwirkende Steuereinrichtung wird nicht näher erläutert.

An den entgegengesetzten Seiten des Gegenhalters 2 ist jeweils eine Schulter 9 ausgebildet, auf der die Greifelemente 4 mit einem nach innen abstehenden Greifabschnitt 10 aufliegen, so dass zwischen der Schulterkante und dem Greifabschnitt 10 ein Zwischenraum entsteht, der zur Ausrichtung der Verschlussglieder auf die Bahn der Schneidelemente 5 dient, wenn der Gegenhalter 2 angehoben ist. In dieser Stellung weisen die Verschlussglieder 7 mit ihrem Basisteil 11 nach oben, mit ihrem vom Trägerband 6 abgewandten Mittelteil 12 in Richtung zum Schneidelement 5 und liegen mit ihrem Kopfteil 13 auf einer Schulter 9 auf (Fig. 2).

Bevor das eigentliche Entfernen der Verschlussglieder 7 einsetzt, werden die zu entfernenden Verschlussglieder 7 bezüglich Schneidelemente 5 genau positioniert, so dass die Stirnkanten der Schneidelemente 5 jeweils auf einer Lücke zwischen zwei Verschlussgliedern 7 liegen. Dies erfolgt durch eine optische Abtastung mittels einer nicht dargestellten Abtasteinrichtung, z.B. einem Lichtleiter, d.h. die Fördereinrichtung für das Reissverschlussband wird gestoppt, wenn diese Lücke festgestellt wird.

Diese Feststellung gilt als Ein-Befehl für das nachfolgend beschriebene Entfernen der Verschlussglieder 7. Zuerst wird die Klemmeinrichtung 3 von oben her gegen den Führungsblock I verschoben und das Trägerband 6 unter einem Winkel, z B. von 45_{°} bezüglich der Mittelebene 8 festgeklemmt.

Anschliessend werden die Greiferelemente 4 gegen den Gegenhalter 2 verschoben, wodurch die Greiferabschnitte 10 mit dem Kopfteil 13 in Eingriff kommen und die Verschlussglieder 7 an ihren Kopfteil 13 festklemmen.

Anschliessend werden die Schneidelemente 5 in Richtung zur Mittelebene 8 hin verschoben, wodurch der Mittelteil 13 der Verschlussglieder 7 oberhalb der Einwebekante 14 durchgeschnitten wird. Der Antrieb der Schneidelemente kann aus bekannten Elementen bestehen und wird deshalb nicht beschrieben.

Nachfolgend wird der Gegenhalter 2 mit den Greifelementen 4 abgesenkt, wobei die zwischen den Schultern 9 und den Greifabschnitten 10 eingeklemmten und an den Basisteilen II durchschnittenen Verschlussglieder 7 in Richtung weg vom Trägerband 6 abgezogen werden.

Abschliessend werden die Greifelemente 4 vom Gegenhalter 2 abgehoben und die entfernten Verschlussglieder 7 mittels einer geeigneten Einrichtung, z.B. einem Schieber (nicht dargestellt) aus der Vorrichtung herausgestossen.

Danach ist die Vorrichtung wieder bereitgestellt, um am nächsten Abschnitt die Verschlussglieder zu entfernen.

Bei der vorstehend beschriebenen Ausführungsform ist der gliederfreie Abschnitt durch zwei Mittelteile 12 begrenzt, die im wesentlichen an der gleichen Stelle, d.h. oberhalb der Einwebekante 14 durchgeschnitten sind. Um das Einfädeln des Schiebers an einem Reissverschlussband zu erleichtern, wird ein Halbzahl vorgesehen. Dieser Halbzahn wird mit einer bevorzugten Ausführungsform der Erfindung erzeugt, die nachfolgend beschrieben wird.

Wie in Figur I durch gestrichelte Linien angedeutet und in den Figuren 3 und 4 gezeigt, ist jedem Schneidelement 5 ein zweites Schneidelement 15 . zugeordnet. Während sich das erstgenannte Schneidelement 5 über eine Mehrzahl von Verschlussgliedern erstreckt, hat das zweite Schneidelement 15 eine Schneidkantenlänge, die nur zum Durchschneiden eines Mittelteiles 12 ausreicht. Die Schneidelemente 5 und 15 sind übereinanderliegend so angeordnet, dass die Verschlussglieder 7, wie in Figur 5 dargestellt, durchgeschnitten werden. Die Schneidelemente 5 und 15 sind untereinander geführt und werden nacheinander, d.h. zuerst das erstgenannte und dann das zweite Schneidelement durch eine geeignete Antriebsvorrichtung bezüglich der Mittelebene 8 hin- und herbewegt.

## Patentansprüche

I. Verfahren zum Entfernen von Verschlussgliedem (7) von einem Reissverschlussband mit einem Paar von Trägerbändern (6) und mit schraubenlinienförmig oder mäanderförmig ausgebildeten, jeweils einen Kopfteil (13), Mittelteil (12) und einen Basisteil (11) aufweisenden Verschlussgliedern (7), die an benachbarten Längskanten angeordnet und aneinander gekuppelt sind, wobei man die Verschlussglieder (7) entkuppelt und die Trägerbänder (6) bezüglich einer Mittelebene (8) symmetrisch ausrichtet, einen Abschnitt der Trägerbänder (6) so anordnet, dass deren Verschlussglieder (7) auf die Bahn eines Schneidelementes (5) ausgerichtet sind, die zu entfernenden Verschlussglieder (7) bezüglich der Schneidelemente (5) positioniert, die Abschnitte der Trägerbänder (6) festklemmt, die Kopfteile (13) der zu entfernenden Verschlussglieder (7) festklemmt, die Verschlussglieder (7) durchschneidet und die an den Kopfteilen (13) festgeklemmten Verschlussglieder (7) in Richtung weg von den Trägerbändern (6) abzieht, um einen gliederfreien Abschnitt zu enthalten, dadurch gekennzeichnet, dass man die Trägerbänder (6) bezüglich der Mittelebene (8) zueinander geneigt anordnet und den vom Trägerband (6) beabstandeten Mittelteil (12) der Verschlussglieder (7) im Bereich der Einwebekante in einer zur Mittelebene (8) querverlaufenden Richtung durchschneidet, um nach Abziehen der durchschnittenen Verschlussglieder (7) den gliederfreien Abschnitt zu erzeugen.

2. Verfahren nach Anspruch I, dadurch gekennzeichnet, dass man den Mittelteil (12) der Verschlussglieder (7) oberhalb der Einwebekante durchschneidet.

3. Verfahren nach einem der Ansprüche I oder 2, dadurch gekennzeichnet, dass man den Mittelteil (12) eines weiteren Verschlussgliedes (7) zusätzlich unterhalb der Einwebekante durchschneidet, um neben dem gliederfreien Abschnitt einen Halbzahn zu erzeugen.

4. Vorrichtung zur Durchführung des Verfahrens nach Anspruch I, mit einem ortsfesten Führungsblock (1), um die Verschlussglieder (7) zu entkuppeln und die Trägerbänder (6) bezüglich einer Mittelebene (8) symmetrisch zueinander auszurichten, mit einem Gegenhalter (2), der relativ zum Führungsblock (1) verschiebbar ist, um die Verschlussglieder (7) auszurichten, mit einer Einrichtung, um die Verschlussglieder (7) bezüglich der Schneidelemente (5) zu positionieren, mit einer Klemmeinrichtung (3), die relativ zum Führungsblock (I) beweglich ist, um Abschnitte der Trägerbänder festzuklemmen, mit zwei Greifelemente (4), die am Gegenhalter (2) angeordnet und relativ zum Führungsblock (I) beweglich sind, um die Kopfteile der positionierten Verschlussglieder festzuklemmen, und mit zwei Schneidelemente (5), die jeweils relativ zum Führungsblock (1) verschiebbar sind, um mindestens eine Anzahl der positionierten Verschlussglieder durchzuschneiden, wobei der Gegenhalter (2) und die zwei Greifelemente (4) miteinander vom Führungsblock (1) weg bewegbar sind, um die durchgeschnittenen Verschlussglieder von den Trägerbändem abzuziehen, dadurch gekennzeichnet, dass der Führungsblock (1) zwei Flächen aufweist, die bezüglich der Mittelebene (8) zueinander geneigt sind, dass die Klemmeinrichtung ein einstückiges Klemmorgan (3) ist, das zwei Flächen aufweist, die komplementär zu den Flächen am Führungsblock (I) ausgebildet sind, um die symmetrisch zueinander ausgerichteten Abschnitte der Trägerbänder festzuklemmen und die Verschlussglieder (7) parallel zur Mittelebene (8) so anzuordnen, dass der Mittelteil (12) der Verschlussglieder (7) oberhalb der Greifelemente (4) freiliegen, und dass die Schneidelemente (5) in einer zur Mittelebene (8) querverlaufenden Richtung hin- und herbewegbar sind, um den freiliegenden Mittelteil (12) der Verschlussglieder (7) neben der Einwebekante (14) durchzuschneiden.

5. Vorrichtung nach Anspruch 4, dadurch gekennzeichnet, dass die Schneidelemente (5) ausgebildet sind, die Mittelteile (12) einer vorherbestimmten Anzahl von Verschlussgliedern gleichzeitig oberhalb der Einwebekante (14) durchzuschneiden.

6. Vorrichtung nach einem der Ansprüche 5 oder 6, dadurch gekennzeichnet, dass jedem Schneidelement (5) ein zweites Schneidelment (15) zugeordnet ist, um zur Herstellung eines Halbzahnes zusätzlich den Mittelteil (12) eines weiteren Verschlussgliedes (7) durchzuschneiden.

7. Vorrichtung nach Anspruch 6, dadurch gekennzeichnet, dass das zweite Schneidelement (15) unabhängig vom ersten Schneidelement (5) hin- und herbewegbar ist.

## Revendications

1. Procédé pour dégarnir de ses éléments d'accouplement une fermeture à glissière comportant une paire de bandes porteuses (6), et avec des éléments d'accouplement (7) de forme hélicoïdale ou en méandres, présentant chaque fois une partie de tête (13), une partie centrale (12) et une partie de base (11), qui sont disposés sur des bords longitudinaux voisins et qui sont accouplés l'un à l'autre, où l'on découple les éléments d'accouplement (7) et où l'on aligne les bandes porteuses (6) de manière symétrique par rapport à un plan médian (8), on dispose un tronçon des bandes porteuses (6) de façon que ses éléments d'accouplement (7) soient alignés sur la trajectoire d'un élément de coupe (5) qui met en position, par rapport aux éléments de coupe (5), les éléments d'accouplement (7) à écarter, qui bloque les tronçons des bandes porteuses (6), qui bloque les parties de tête (13) des éléments d'accouplement (7) à écarter, qui coupe à travers les éléments d'accouplement (7) et qui tire, dans une direction les écartant des bandes porteuses (6), les éléments d'accouplement (7) bloqués dans leurs parties de tête (13) pour obtenir un tronçon dépourvu d'éléments d'accouplement, caractérisé en ce qu'on dispose les bandes porteuses (6) de façon inclinée l'une sur l'autre, par rapport au plan médian (8), et en ce que l'on coupe en travers, en direction transversale du plan médian (8), la partie centrale (12) des éléments d'accouplement (7) s'écartant de la bande porteuse (6), dans la région des bords incorporés au tissu pour engendrer, après retrait des éléments d'accouplement (7) coupés en travers, le tronçon dégarni des éléments d'accouplement.

2. Procédé suivant la revendication 1, caractérisé en ce que l'on coupe en travers la partie centrale (12) des éléments d'accouplement (7) au-dessus des bords incorporés au tissu.

3. Procédé suivant l'une des revendications 1 ou 2, caractérisé en ce qu'on coupe en travers la partie centrale (12) d'un autre élément d'accouplement (7), à titre supplémentaire, en dessous des bords incorporés au tissu, pour engendrer une demi-dent en outre du tronçon exempt d'élément d'accouplement.

4. Dispositif pour la mise en oeuvre du procédé suivant la revendication 1, avec un bloc de guidage fixe (1) pour découpler les éléments d'accouplement (7) et pour aligner les bandes porteuses (6) l'une sur l'autre symétriquement par rapport au plan médian (8), avec un organe coopérant (2) déplaçable par rapport au bloc de guidage (1), pour aligner les éléments d'accouplement (7) avec un dispositif pour mettre en position les éléments d'accouplement (7) par rapport au éléments de coupe (5), avec un dispositif de blocage (3) mobile par rapport au bloc de guidage (1) pour bloquer des tronçons des bandes porteuses avec deux éléments de préhension (4) qui sont disposés sur l'organe coopérant (2) et qui sont mobiles par rapport au bloc de guidage (1), pour bloquer les parties de tête des éléments d'accouplement mis en position, et avec deux éléments de coupe (5) qui sont déplaçables chaque fois par rapport au bloc de guidage (1) pour couper à travers au moins un certain nombre d'éléments d'accouplement mis en position, où l'organe coopérant (2) et les deux éléments de préhension (4) peuvent être écartés les uns et les autres du bloc de guidage (1) pour retirer des bandes porteuses les éléments d'accouplement coupés en travers, caractérisé en ce que le bloc de guidage (1) présente deux surfaces qui sont inclinées l'une sur l'autre par rapport au plan médian (8), en ce que le dispositif de blocage est un organe de blocage en une pièce (3) qui présente deux surfaces formées de façon complémentaire aux surfaces du bloc de guidage (1) pour bloquer les tronçons alignés symétriquement l'un par rapport à l'autre, des bandes porteuses, et pour disposer les éléments d'accouplement (7) parallèlement au plan médian (8) de façon que la partie centrale (12) des éléments d'accouplement (7) se trouve au-dessus des éléments de préhension (4), et en ce que les éléments de coupe (5) sont mobiles dans un sens et dans l'autre dans une direction transversale au plan médian (8), pour couper en travers la partie centrale (12), libre, des éléments d'accouplement (7) à côté des bords (14) incorporés au tissu.

5. Dispositif suivant la revendication 4, caractérisé en ce que les éléments de coupe (5) sont conformés pour couper en travers, simultanément, les parties centrales (12) d'un nombre prédéterminé d'éléments d'accouplement, au-dessus des bords (14) incorporés au tissu.

6. Dispositif suivant l'une des revendications 4 et 5, caractérisé en ce qu'à chaque élément de coupe (5) est associé un second élément de coupe (15) pour couper en travers, au surplus, la partie centrale (12) d'un autre élément d'accouplement (7) pour créer une demi-dent.

7. Dispositif suivant la revendication 6, caractérisé en ce que le second élément de coupe (15) est mobile dans un sens et dans l'autre, indépendamment du premier élément de coupe (5).

## Claims

1. Method of removing coupling members (7) from a slide fastener having a pair of coupling member supporting bands (6), a spirally or meander shaped coupling members (7), each member includes a head section (13), a middle section (12) and a foot section (11), wherein the coupling members (7) are located at opposite longitudinal edges and coupled to each other, wherein one disengages said coupling members (7) and arranges said supporting band (6) vertical and symmetrically relative to a center plane (8), arranges one section of said supporting bands (6) such that their coupling members (7) are aligned with the path of a cutting member (5), positions the coupling members (7) which are to be removed relative to said cutting members (5), clamps the section of said supporting bands (6), clamps the head section (13) of said coupling members to be removed, cuts said coupling members (7) and pulls off the coupling members (7) clamped at their head section (13) in a direction away from said supporting members (6) in order to produce a coupling memberless section, characterized in that one positions the supporting bands (6) inclined relative to said center plane (8) and cuts the middle section (12) spaced from said supporting bands (6) in a lateral direction relative to the center plane (8) in the region of the weaving-in board in order to produce a coupling memberless section after pulling off said cut coupling members (7).

2. Method of claim 1, characterized in that one cuts said middle section (12) of said coupling members (7) above said weaving-in board.

3. Method according to one of claims 1 or 2, characterized in that one cuts the middle section (12) of a further coupling member (7) additionally below the weaving-in board in order to produce a half-tooth beside said coupling memberless section.

4. An apparatus to perform the method according to claim 1, having a stationary guide block (1) to uncouple said coupling members (7) and to align said support bands (6) relative to a center plane (8) and to each other, a countersupport (2) movable relative to said stationary guide block (1) to align said coupling members (7), a device to position said cutting members (5) relative to said coupling members (7), a clamping device (3) movable relative to said guide block (1) in order to clamp sections of the supporting bands, two gripping members (4) located at said countersupport (2) and movable relative to said guide block (1) in order to clamp the head sections of the positioned coupling members, and two cutting members (5), each movable relative to said guide block (1) in order to cut at least a number of the positioned coupling members, wherein said countersupport (2) and said two gripping members (4) are together movable away from said guide block (1) in order to remove the cut coupling members from said supporting bands, characterized in that said guide block (1) includes two surfaces inclined relative to said center plane (8) and to each other, said clamping device is a uniform clamping member (3) which includes two surfaces formed complementary to the surfaces on said guide block (1) in order to clamp sections of the supporting bands, which sections are aligned to each other symmetrically and in order to arrange said coupling members (7) parallely to said center plane (8) such that said middle section (12) of said coupling members (7) are exposed above said gripping members (4) and that said cutting members (5) are reciprocatable in a direction laterally to said center plane (8) in order to cut the exposed middle section (12) of said coupling members (7) alongside said weaving-in board (14).

5. Apparatus of claim 4, characterized in that said cutting members (5) are arranged to cut said middle sections (12) of a predetermined number of coupling members at the same time above said weaving-in board (14).

6. Apparatus according to one of the claims 5 or 6, characterized in that a second cutting member (15) is associated to each cutting member (5) in order to cut additionally the middle section (12) of another coupling member (7) for providing a half-tooth.

7. Apparatus of claim 6, characterized in that said second cutting member (15) is reciprocatable independently of said first cutting member (5).
